# EUROPÄISCHE PATENTSCHRIFT

(11) **EP 0 389 914 B1**
(45) Veröffentlichungstag und Bekanntmachung des Hinweises auf die Patenterteilung: **09.06.1993**
(21) Anmeldenummer: 90105162.3
(22) Anmeldetag: 19.03.1990
(51) Int. Cl.: B24B 21/08

(54) **Druckbalken für eine Bandschleifmaschine**
Pressure beam for belt sander
Poutre d'application de pression pour une ponceuse

(30) Priorität: 31.03.1989 DE 8903949 U
(43) Veröffentlichungstag der Anmeldung: 03.10.1990
(73) Patentinhaber: Weber, Georg, D-96317 Kronach (DE)
(72) Erfinder: Weber, Georg, D-96317 Kronach (DE)
(74) Vertreter: Schaumburg, Thoenes & Thurn

(56) Entgegenhaltungen:
- EP-A- 0 210 654
- DE-A- 2 147 246
- DE-B- 37 580
- DE-U- 8 521 948
- DE-U- 8 707 974

## Beschreibung

Die Erfindung betrifft einen Druckbalken gemäß dem Oberbegriff des Anspruches 1, wie er aus der EP-A- 0 210 654 bekannt geworden ist.

Beim Entgraten und Entzundern großer Blechteile mit Hilfe einer Bandschleifmaschine treten verschiedene Probleme auf. Die zu bearbeitenden Blechteile sind in der Regel nicht eben. Je größer die Teile sind, desto größer sind auch in der Regel die Toleranzen, die vom Schleifband bzw. vom Druckbalken ausgeglichen werden müssen, um einen gleichmäßigen flächigen Schliff zu erreichen oder um gezielt Grate an den Blechen abschleifen zu können. Große Abmessungen der Werkstücke erfordern zudem große Schleifleistungen. Schließlich sind die Teile aufgrund ihrer großen Abmessungen so schwer, daß ihre Handhabung äußerst schwierig wird. Wenn in den Blechen durch Autogenschneiden, Plasmaschneiden oder ähnliche Verfahren Konturen ausgeschnitten werden, so läuft das aufgeschmolzene Material nach unten und bildet an der Unterseite der Bleche einen Grat, der abzuschleifen ist. Um die aus der Schneidevorichtung kommenden Teile nicht wenden zu müssen, wurde daher bereits im deutschen Gebrauchsmuster G 87 07 974 vorgeschlagen, die Blechteile von unten her zu schleifen. Dies löst die Schwierigkeit bei der Handhabung großer Werkstücke.

Bei Breitbandschleifaggregaten, wie sie auch bei der aus dem deutschen Gebrauchsmuster G 87 07 974 beschriebenen Lösung verwendet werden, ist die Schleifbandlänge zwischen den Umlenkrollen relativ kurz. Auch eine geringe Auslenkung des Schleifbandes auf der kurzen Strekke zwischen den Umlenkrollen erzeugt daher bereits starke Rückstellkräfte, so daß ein Toleranzausgleich nur in relativ geringem Umfange möglich ist. Eine erhebliche Verbesserung wurde hier bereits durch einen Druckbalken erzielt, wie er in der europäischen Patentanmeldung 0 210 654 beschrieben ist.

Breitbandschleifmaschinen haben aber noch den bauartbedingten Nachteil, daß ein gewisser Abstand zwischen den Umlenkrollen schon allein wegen des zwischen ihnen liegenden Druckbalkens nicht unterschritten werden kann. Dies wiederum führt dazu, daß die in Transportrichtung gemessene Mindestlänge und die Mindestdicke von Werkstücken für die Bearbeitung in einer Breitbandschleifmaschine größer sein müssen als bei Werkstücken für die Bearbeitung in einer Querbandschleifmaschine, damit die Werkstücke einwandfrei durch die Breitbandschleifmaschine hindurchlaufen können, da sie in der Schleifzone nur einseitig gehalten werden können.

Diese Schwierigkeit könnte mit einem quer zur Transportrichtung des Werkstückes umlaufenden Schleifband gelöst werden, das in Durchlaufrichtung der Werkstücke nur eine geringe Breite aufweist. Querbandschleifmaschinen zum Schleifen von Holz sind seit langem bekannt, wobei zahlreiche Lösungen für steuerbare Druckbalken vorgeschlagen wurden, mit denen das Schleifband abhängig von der Werkstückform gegen das Werkstück angedrückt werden kann. Bei dem Versuch, eine derartige Querbandschleifmaschine für das Schleifen von metallischen Werkstücken einzusetzen, hat sich jedoch gezeigt, daß weder die Schleifbänder noch der zwischen Druckbalken und Schleifband angeordnete Gleitbelag der Beanspruchung beim Schleifvorgang standhielt. Die Bänder und Gleitbeläge waren nach kurzer Zeit thermisch dauerhaft geschädigt.

Der Erfindung liegt die Aufgabe zugrunde, einen Druckbalken der eingangs genannten Art anzugeben, der auch das Schleifen, insbesondere Entgraten und Entzundern großer metallischer Werkstücke mit einer Querbandschleifmaschine ermöglicht.

Diese Aufgabe wird erfindungsgemäß durch die im Anspruch 1 angegebenen Merkmale gelöst.

Mit dem vorstehend beschriebenen Druckbalken konnten einwandfreie Schleifergebnisse in einer Querbandschleifmaschine bei geringem Verschleiß des Schleifbandes erzielt werden. Mit dem erfindungsgemäßen Druckbalken ist es möglich, die Druckglieder und damit das Schleifband nur in dem durch Werkstückform und Aufgabestellung bestimmten Bereich mit dem Werkstück in Berührung zu bringen. Dadurch wird die Eingriffslänge des Schleifbandes mit dem Werkstück auf ein Minimum reduziert, wodurch auch die Erwärmung des Schleifbandes erheblich vermindert wird. Der vergleichsweise weiche durchgehende Schlauch ermöglicht eine Relativbewegung zwischen den einzelnen Druckschuhen. Das steifere Druckausgleichselement in jedem Druckschuh sorgt für einen flächigen Andruck der einzelnen Druckglieder innerhalb eines Druckschuhs, läßt aber gleichzeitig eine Relativbewegung zwischen den einzelnen Druckgliedern innerhalb desselben Druckschuhs zu, so daß nicht nur relativ große Toleranzen ausgeglichen werden können, sondern daß auch Grate und Flächenbereiche des Werkstükkes gezielt geschliffen werden können, die kleiner als die Andruckfläche eines Druckschuhs sind.

Vorzugsweise ist das Druckverteilungselement von einer den Schlauchabschnitt innerhalb des jeweiligen Druckschuhes umschließenden Manschette gebildet. Auf diese Weise kann das Druckverteilungselement von dem Abschnitt eines Schlauches gebildet sein. Eine solche Manschette ist dann einfach herzustellen und gewährleistet einen guten Sitz auf dem Schlauch.

Vorzugsweise sind die Druckschuhe mit der jeweiligen Stellvorrichtung, die beispielsweise von einem pneumatisch oder hydraulisch betätigten Arbeitszylinder gebildet sein kann, derart beweglich verbunden, daß die Druckschuhe jeweils in dem durch das Spiel der Druckglieder innerhalb der Bohrungen zulässigen Maß universal verschwenkbar und drehbar sind. Dadurch sind keine eigenen Führungen für die Druckschuhe erforderlich.

Vorzugsweise sind die bolzenförmigen Druckglieder durch Anschläge in ihren Endbereichen gegen ein Herausfallen aus den Bohrungen der Grundplatte und der Druckschuhe gesichert. Hierzu weisen die bolzenförmigen Druckglieder auf ihrer dem Schleifband zugewandten Seite vorzugsweise einen Kopf auf, der den zusätzlichen Vorteil hat, daß damit die spezifische Belastung des Schleifbandes verringert wird. An dem anderen Ende genügt es, den Bolzen durch einen Sprengring oder dergleichen zu sichern. Um die Beweglichkeit der Druckschuhe relativ zueinander zu erleichtern, sind die erfindungsgemäßen Druckschuhe so geformt, daß die mit der Stellvorrichtung verbundene der Grundplatte ferne Rahmenseite jedes Druckschuhs jeweils ausgehend von den Rahmenseitenflächen zur Mitte hin schmaler wird.

Um zu vermeiden, daß bei einer matrixförmigen Anordnung der Druckglieder Bereiche entstehen, in denen kein Druck auf das Werkstück ausgeübt wird und in denen daher auch nicht geschliffen wird, sind die Bohrungen in der Grundplatte und in den ihr zugewandten Rahmenseiten der Druckschuhe in Spaltenrichtung und ggf. auch in Zeilenrichtung gegeneinander versetzt. Die Versetzung ist dabei so gewählt, daß die Druckglieder einer Reihe oder Spalte jeweils nur um einen Bruchteil eines Bolzendurchmessers gegenüber den Druckgliedern der jeweils benachbarten Reihe oder Spalte versetzt sind und daß bei gegebenen Bolzendurchmesser und gegenseitigem Bolzenabstand der Betrag der Versetzung und die Anzahl der Druckgliederreihen bzw. -spalten derart gewählt sind, daß - in jeder zur Durchlaufrichtung des Werkstükkes parallelen und zur Schleifebene senkrechten Ebene betrachtet - die Schleiflänge mindestens annähernd gleich ist.

Die Erfindung betrifft ferner eine Bandschleifmaschine zum Schleifen flächiger Werkstücke im Durchlaufverfahren, umfassend eine Werkstückauflage und mindestens ein Schleifaggregat mit einem quer zur Durchlaufrichtung der Werkstücke umlaufenden endlosen Schleifband und mit einem zum Andrücken desselben an die Werkstückoberfläche bestimmten Druckbalken, der in der oben beschriebenen Weise ausgebildet ist. Das Schleifaggregat kann oberhalb der Werkstückauflage angeordnet sein. Aus Gründen der leichteren Handhabung der Werkstücke ist jedoch das Schleifaggregat vorzugsweise unterhalb der Werkstückauflage angeordnet. In beiden Fällen genügt es in der Regel, die Druckglieder nur in Richtung auf das Werkstück aktiv zu verstellen, da die Druckglieder im übrigen entweder durch die Bandspannung (Schleifaggregat oberhalb der Werkstückauflage) oder durch die Schwerkraft (Schleifaggregat unterhalb der Werkstückauflage) in ihre werkstückferne Ausgangslage zurückgestellt werden.

Um die thermische Belastung des Schleifbandes zu verringern, können mindestens zwei oder auch mehr Schleifaggregate - in Durchlaufrichtung des Werkstückes durch die Bandschleifmaschine betrachtet -hintereinander angeordnet sind, wobei die Lage und die Länge der Druckbalken der Schleifaggregate so gewählt ist, daß die resultierenden Schleifzonen mindestens gemeinsam die Breite der Transportbahn überdecken. Dadurch verringert sich beim einzelnen Schleifband das Verhältnis von Eingriffsbereich zu Schleifbandlänge und damit auch die thermische Belastung. Alternativ dazu kann man auch mehrere Schleifaggregate hintereinander anordnen, deren Schleifzonen sich jeweils über die volle Breite der Transportbahn erstrecken, deren Zerspanleistung aber zur Verringerung der thermischen Belastung herabgesetzt ist.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. 1: eine schematische Seitenansicht des Schleifaggregates einer Querbandschleifmaschine, das unterhalb der Werkstückauflage angeordnet ist,
- Fig. 2: eine perspektivische schematische Ansicht eines einzelnen Druckschuhes,
- Fig. 3: einen Schnitt durch den Druckbalken entlang Linie III-III in Figur 1,
- Fig. 4: eine Draufsicht auf die Grundplatte des Druckbalken und
- Fig. 5: eine schematische perspektivische Darstellung zweier Schleifaggregate bei einer zweiten Ausführungsform einer erfindungsgemäßen Bandschleifmaschine.

In Figur 1 ist mit 10 das Gestell einer Querbandschleifmaschine bezeichnet. Die Darstellung in Figur 1 ist so gewählt, daß die Durchlaufrichtung des Werkstükkes durch die Querbandschleifmaschine in Blickrichtung auf die Zeichenebene verläuft. In dem unteren Teil des Gestelles 10 befindet sich ein allgemein mit 12 bezeichnetes Schleifaggregat mit einem quer zur Durchlaufrichtung umlaufenden Schleifband 14, das über Umlenkrollen 16 und 18 sowie ein Antriebsrad 20 eines Antriebsmotors 22 geführt ist. Zwischen den oberen Anriebsrollen 16 befindet sich ein allgemein mit 24 bezeichneter Druckbalken, der im folgenden noch näher erläutert wird. In Durchlaufrichtung vor und hinter dem Schleifaggregat 12 befinden sich nicht dargestellte quer zur Durchlaufrichtung gerichtete Rollen, die zur Auflage und zum Transport eines Werkstückes 26 durch die Bandschleifmaschine dienen. Das Werkstück 26 wird gegen die Werkstückauflage durch quer zur Durchlaufrichtung gerichtete Rollen 28 angedrückt, die an einem Rahmen 30 gelagert sind. Dieser ist in nicht dargestellter Weise höhenverstellbar an den Rahmen 10 angeordnet, so daß er auf die jeweilige Werkstückdicke eingestellt werden kann.

Der Druckbalken 24 umfaßt einen kastenförmigen Träger 32 mit einer dem Schleifband 14 zugewandten Grundplatte 34. Die Grundplatte 34 weist eine Vielzahl von in Reihen und Spalten angeordneten Bohrungen 36 auf (Figur 4) wobei auf das Lochbild später noch genauer eingegangen wird. Diese Bohrungen dienen zur Aufnahme von Bolzen 38, die als Druckglieder dienen und mit einem gegenüber dem Bolzenschaft verbreiterten Kopf 40 zur Anlage an der Innenseite des Schleifbandes 14 bestimmt sind. Innerhalb des länglichen kastenförmigen Trägers 32 sind mehrere Druckschuhe 42 in Längsrichtung des Trägers 32 nebeneinander angeordnet. Ein derartiger Druckschuh ist in Figur 2 genauer dargestellt. Er umfaßt einen Rahmen mit einer der Grundplatte 34 zugewandten Rahmenseite 44, zwei Rahmenseitenflächen 46 und einer der Grundplatte 34 fernen Rahmenseite 48. In der Rahmenseite 44 sind Bohrungen 50 vorgesehen, die in ihrem Durchmesser den Bohrungen 36 in der Grundplatte 34 entsprechen und deren Lochbild jeweils einem Ausschnitt des Lochbildes der Grundplatte 34 entspricht, so daß die Bohrungen 36 und 50 in dem von dem jeweiligen Druckschuh 42 überdeckten Bereich der Grundplatte 34 miteinander fluchten. So können die Bolzen 38 mit ihrem kopffernen Ende die Bohrungen 50 durchsetzen. Gegen ein Herausfallen aus den Bohrungen 50 sind sie jeweils durch einen Sprengring 52 gesichert (Figur 3). Die der Grundplatte 34 ferne Rahmenseite 48 verjüngt sich von den beiden Rahmenseitenflächen 46 zur Mitte hin. In dem schmalen mittleren Bereich der Rahmenseite 48 ist eine Durchbrechung 54 vorgesehen, durch die eine Kolbenstange 56 eines druckmittelbetätigten Arbeitszylinders 58 mit radialem Spiel hindurchgreift. Der Druckschuh 42 ist an der Kolbenstange 56 durch auf diese aufgeschraubte Muttern 60, 62 in der Form gesichert, daß er sich gegenüber der Kolbenstange um sämtliche Achsen in dem Maße frei drehen oder verschwenken kann, wie dies die Bolzen 38 zulassen. Dadurch wird auch ohne eine aufwendige Führung der Druckschuhe sichergestellt, daß sich die Bolzen 38 mit radialem Spiel zwangslos bewegen können.

Die nebeneinander liegenden Druckschuhe 42 bilden einen offenen Kanal, durch den sich ein allen gemeinsamer flexibler Schlauch 64 erstreckt, der mit Druckluft gefüllt ist. Im Bereich jedes Druckschuhs 42 ist dieser Schlauch von einer flexiblen Manschette 66 umgeben, die aus einem gegenüber dem Schlauch 64 deutlich steiferen Material besteht. An dieser Manschette 66 liegen die kopffernen Enden der Bolzen 38 an.

Bei der vorstehend beschriebenen Anordnung gewährleistet der relativ biegsame Schlauch 64 eine Beweglichkeit der Druckschuhe 42 senkrecht zur Schleifbandebene. Auf diese Weise können die Druckschuhe 42 einzeln in Richtung auf das Werkstück 26 verstellt werden, um das Schleifband in den Bereichen an das Werkstück 26 anzudrücken, in denen geschliffen werden soll. Dabei werden die Druckschuhe mit ihrer Rahmenseite 44 stets direkt an die Grundplatte 34 angedrückt.

Die gegenüber dem Schlauch 64 härtere und widerstandsfähigere Manschette 66 sorgt dabei dafür, daß sämtliche Bolzen gleichförmig aus dem Druckschuh 42 ausgefahren sind. Die Manschette 66 ist jedoch flexibel genug, um ein Nachgeben einzelner Bolzen zu ermöglichen, so daß die Bolzen insgesamt beliebigen Unebenheiten und Konturen der Werkstückoberfläche folgen können, wie dies bereits in der europäischen Patentanmeldung 0 210 654 beschrieben ist.

Die Druckschuhe 42 können sehr schmal gemacht werden, so daß eine feine Unterteilung des Druckbalkens 32 möglich ist. Das Schleifband 14 braucht nur in den Bereichen an das Werkstück angedrückt zu werden, in denen wirklich geschliffen werden soll. Dadurch lassen sich nicht nur große Toleranzen bei den Werkstücken ausgleichen, sondern es wird die Eingriffslänge zwischen dem Schleifband 14 und dem Werkstück 26 auf die zu schleifenden Bereiche reduziert, so daß die Erwärmung des Schleifbandes und damit der Verschleiß des Bandes bei gleichzeitig guter Schleifleistung erheblich verringert werden kann.

Figur 4 zeigt in schematischer Weise die Anordung der Bohrungen 36 in der Grundplatte 34. Wie in der europäischen Patentanmeldung 0 210 654 beschrieben wurde, sind die Bohrungen in aufeinanderfolgenden Reihen jeweils nur um einen Bruchteil des Bohrungs- oder Bolzendurchmessers in Reihenlängsrichtung gegeneinander versetzt. Bei einem gegebenen Bohrungsdurchmesser und einem gegebenen Abstand der Bohrungen innerhalb jeder Reihe läßt sich das Versetzungsmaß zweier in Durchlaufrichtung aufeinanderfolgender Bohrungen und die Anzahl der Bohrungsreihen so bestimmen, daß sich - über die Breite des Druckbalkens hin betrachtet - an jeder Stelle mindestens annähernd die gleiche Eingriffszeit der Bolzen 38 mit dem Werkstück 26 erzielen läßt. Während bei der Lösung gemäß der europäischen Patentanmeldung 0 210 654 die Bohrungen in parallel zu den Druckbalkenrändern verlaufenden Reihen angeordnet sind, ist das Bohrungsbild bei dem Druckbalken 24 gemäß Figur 4 der vorliegenden Anmeldung auch in Reihenrichtung auf gleiche Eingriffszeit optimiert. Das bedeutet, daß die Bohrungen nebeneinander liegender Spalten ebenfalls um jeweils einen Bruchteil des Bohrungsdurchmessers gegeneinander versetzt sind, so daß auch in Reihenrichtung betrachtet eine lückenlose Überdeckung der Fläche der Grundplatte 34 erfolgt.

Figur 5 zeigt in schematischer Weise eine Maschine mit zwei in Durchlaufrichtung A der Werkstücke hintereinander angeordneten Schleifaggregaten 12. Die Druckbalken 24 der beiden Schleifaggregate erstrecken sich jeweils nur über etwas mehr als die halbe Breite der Transportbahn, so daß sie gemeinsam die gesamte Breite überdekken. Dadurch reduziert sich für das einzelne Schleifband 14 das Verhältnis von Eingriffszone zu Schleifbandlänge auf die Hälfte, so daß die Bandkühlung verbessert und die thermische Belastung verringert werden kann. Es können auch mehrere Schleifaggregate hintereinander angeordnet sein, mit mehreren schmaleren Schleifzonen, falls die thermische Belastung für das einzelne Schleifband weiter gesenkt werden muß.

## Patentansprüche

1. Druckbalken für eine Bandschleifmaschine, umfassend einen langgestreckten Träger (32) mit einer dem Schleifband (14) zugekehrten Grundplatte (34) mit einer Vielzahl von matrixförmig angeordneten Bohrungen (36), in denen bolzenförmige Druckglieder (38) axial frei beweglich gehalten sind, die mit ihren freien Ende zur Anlage an dem Schleifband (14) bestimmt sind und durch einen parallel zur Grundplatte (34) gerichteten, mit Druckmittel beaufschlagbaren Schlauch (64) auf der dem Schleifband (14) abgewandten Seite der Grundplatte (34) in Richtung auf das Schleifband (14) vorgespannt sind, dadurch **gekennzeichnet,** daß der Schlauch (64) von einer Vielzahl rahmenförmiger Druckschuhe (42) umschlossen ist, die in Längsrichtung des Trägers (32) nebeneinander angeordnet und jeweils mittels einer Stellvorrichtung (56, 58) senkrecht zur Grundplatte (34) verstellbar sind, daß die Druckschuhe (42) in ihrer der Grundplatte (34) zugekehrten Rahmenseite (44) mit den Bohrungen (36) in der Grundplatte (34) fluchtende Bohrungen (50) zur Aufnahme der Druckglieder (38) aufweisen, und daß innerhalb jedes Druckschuhs (42) zwischen dem Schlauch (64) und den ihm zugekehrten Enden der Druckglieder (38) ein flexibles Druckverteilungselement (66) angeordnet ist, das eine gegenüber dem Schlauchmaterial höhere Steifigkeit besitzt.

2. Druckbalken nach Anspruch 1, dadurch **gekennzeichnet,** daß das Druckverteilungselement von einer den Schlauchabschnitt innerhalb des jeweiligen Druckschuhs (42) umschließenden Manschette (66) gebildet ist.

3. Druckbalken nach Anspruch 1 oder 2, dadurch **gekennzeichnet,** daß die Druckschuhe (42) mit der jeweiligen Stellvorrichtung (56, 58) derart beweglich verbunden sind, daß die Druckschuhe (42) jeweils in dem durch das Spiel der Druckglieder (38) innerhalb der Bohrungen (36, 50) zulässigen Maß universal verschwenkbar und drehbar sind.

4. Druckbalken nach einem der Ansprüche 1 bis 3, dadurch **gekennzeichnet,** daß die bolzenförmigen Druckglieder (38) durch Anschläge (40, 52) in ihren Endbereichen gegen ein Herausfallen aus den Bohrungen (36, 50) der Grundplatte (34) und der Druckschuhe (42) gesichert sind.

5. Druckbalken nach einem der Ansprüche 1 bis 4, dadurch **gekennzeichnet,** daß die mit der Stellvorrichtung (56, 58) verbundene, der Grundplatte (34) ferne Rahmenseite (48) jedes Druckschuhs (42) jeweils ausgehend von den Rahmenseitenflächen (46) zur Mitte hin schmaler wird.

6. Druckbalken nach einem der Ansprüche 1 bis 5, dadurch **gekennzeichnet,** daß die Bohrungen (36, 50) in der Grundplatte (34) bzw. der ihr zugewandten Rahmenseite (44) der Druckschuhe (42) in Spaltenrichtung gegeneinander versetzt sind.

7. Druckbalken nach einem der Ansprüche 1 bis 6, dadurch **gekennzeichnet,** daß die Bohrungen (36, 50) in der Grundplatte (34) bzw. der ihr zugewandten Rahmenseite (44) der Druckschuhe (42) in Zeilenrichtung gegeneinander versetzt sind.

8. Bandschleifmaschine zum Schleifen flächiger Werkstücke im Durchlaufverfahren, umfassend eine Werkstückauflage und mindestens ein Schleifaggregat (12) mit einem quer zur Durchlaufrichtung der Werkstücke umlaufenden endlosen Schleifband (14) und einem zum Andrücken desselben an die Werkstückoberfläche bestimmten Druckbalken (24), dadurch **gekennzeichnet,** daß der Druckbalken (24) nach einem der Ansprüche 1 bis 7 ausgebildet ist.

9. Bandschleifmaschine nach Anspruch 8, dadurch **gekennzeichnet,** daß das Schleifaggregat oberhalb der Werkstückauflage angeordnet ist.

10. Bandschleifmaschine nach Anspruch 8, dadurch **gekennzeichnet,** daß das Schleifaggregat (12) unterhalb der Werkstückauflage angeordnet ist.

11. Bandschleifmaschine nach Anspruch 10, dadurch **gekennzeichnet,** daß mindestens zwei Schleifaggregate - in Durchlaufrichtung des Werkstückes durch die Bandschleifmaschine betrachtet - hintereinander angeordnet sind, wobei die Lage und die Länge der Druckbalken der Schleifaggregate so gewählt ist, daß die resultierenden Schleifzonen mindestens gemeinsam die Breite der Transportbahn überdecken.

## Claims

1. A pressure bar for a belt grinding machine comprising an elongated carrier (32) with a base plate (34) facing the grinding belt (14) having a plurality of bores (36) arranged in a matrix, with bolt-shaped pressure members (38) supported in said bores for free axial movement, said pressure members (38) being adapted to engage their free ends with the grinding belt (14) and being biased towards said grinding belt (14) by a hose (64) located on the side of the base plate (34) opposite from said grinding belt (14) which hose (64) is capable of being loaded with a pressure agent and is directed parallel to the base plate (34), **characterized** by the hose (64) being surrounded by a plurality of frame-shaped pressure shoes (42) arranged next to one another in the longitudinal direction of the carrier (32) and each of which shoes is adjustable perpendicularly to said base plate (34) by a positioning device (56, 58), the pressure shoes (42) having bores (50) on the frame side (44) facing said base plate (34) which bores (50) are in alignment with the bores (36) of said base plate (34) for receiving said pressure members (38), and a flexible pressure distribution element (66) arranged inside each of said pressure shoes (42) between said hose (64) and adjacent ends of said pressure members (38), said pressure distribution element (66) having a higher stiffness than the material of said hose.

2. Pressure bar according to claim 1, **characterized** in that the pressure distribution element is made up of a sleeve (66) surrounding that portion of said hose which is received in each of said pressure shoes (42).

3. Pressure bar according to claims 1 or 2, **characterized** in that the pressure shoes (42) are so movably connected with its associated adjusting device (56, 58) that the pressure shoes (42) are universally pivotable and rotatable to the degree permitted by the play of the pressure members (38) in the bores (36, 50).

4. Pressure bar according to one of claims 1 to 3, **characterized** in that the bolt-shaped pressure members (38) have stops (40, 52) on their end regions to prevent said pressure members (38) from falling out of said bores (36, 50) of the base plate (34) and the pressure shoes (42).

5. Pressure bar according to one of the claims 1 to 4, **characterized** in that the frame side (48) of each pressure shoe (42) being remote from the base plate (34) and being connected to the positioning device (56, 58) said frame side decreases in size in going from the frame side surfaces (46) to the center of the shoe.

6. Pressure bar according to one of the claims 1 to 5, **characterized** in that the bores (36, 50) in the base plate (34) and in the adjacent frame side (44) of the pressure shoes (42) are displaced relative to one another in the column direction.

7. Pressure bar according to one of the claims 1 to 6, **characterized** in that the bores (36, 50) in the base plate (34) and in the adjacent frame side (44) of the pressure shoes (42) are displaced relative to one another in the row direction.

8. Belt grinding machine for grinding flat work pieces in a pass-through process comprising a work piece support and at least one grinding assembly (12) with an endless grinding belt (14) circulating in the direction transversely to the feed direction of the work pieces, and a pressure bar (24) for pressing the grinding belt (14) onto the upper surface of the work pieces, **characterized** by the pressure bar (24) being designed according to one of the claims 1 to 7.

9. Belt grinding machine according to claim 8, **characterized** in that the grinding assembly is arranged above the work piece support.

10. Belt grinding machine according to claim 8, **characterized** in that the grinding assembly (12) is arranged under the work piece support.

11. Belt grinding machine according to claim 10, **characterized** in that at least two grinding assemblies are arranged behind one another in the feed direction of the work piece through the belt grinding machine, the position and the length of the pressure bars of the grinding assemblies so chosen that the resulting grinding zones collectively cover at least the width of the transport path of the work pieces.

## Revendications

1. Poutre d'application de pression pour une ponceuse à bande, comprenant un support allongé (32) ayant une plaque de base (34) adjacente à la bande ponceuse (14) et munie d'une pluralité d'alésages (36) disposés en forme de matrice, dans lesquels des organes de pression (38) en forme de cheville sont maintenus libres et mobiles axialement, lesquels organes sont définis pour être appliqués par leurs extrémités libres, sur la bande ponceuse et sont précontraints, en direction de la bande ponceuse (14), du côté de la plaque de base (34) éloigné de la bande ponceuse (14), par un tuyau (64) dirigé parallèlement à la plaque de base (14) et pouvant être alimenté par un agent de pression, caractérisée en ce que le tuyau (64) est entouré par une pluralité de patins de pression (42) en forme de cadre, lesquels sont disposés adjacents dans la direction longitudinale du support (32) et sont chacun réglables perpendiculairement à la plaque de base (34) au moyen d'un dispositif de réglage (56,58), en ce que les patins de pression (42) présentent sur leur côté de cadre (44) adjacent à la plaque de base (34) des alésages (50) alignés avec les alésages (36) de la plaque de base (34) pour recevoir les organes de pression (38), et en ce qu'il est prévu entre le tuyau (64) et l'extrémité de l'organe de pression (38) qui lui est adjacente, un élément souple répartiteur de pression (66) qui possède une rigidité supérieure à celle du matériau du tuyau.

2. Poutre d'application de pression selon la revendication 1, caractérisée en ce que l'élément répartiteur de pression est formé d'un manchon (66) entourant la section du tuyau (64) à l'intérieur du patin de pression (42) correspondant.

3. Poutre d'application de pression selon l'une des revendications 1 et 2, caractérisée en ce que les patins de pression (42) sont reliés mobiles au dispositif de réglage correspondant (56,58) de telle sorte que les patins de pression (42) sont capables chacun de pivoter et tourner de manière universelle dans la mesure autorisée par le jeu des organes de pression (38) à l'intérieur des alésages (36,50).

4. Poutre d'application de pression selon l'une des revendications 1 à 3, caractérisée en ce que les organes de pression (38) en forme de cheville sont protégés par des butées (40,52) à l'encontre d'une extraction hors des alésages (36,50) de la plaque de base (34) et du patin de pression (42).

5. Poutre d'application de pression selon l'une des revendications 1 à 4, caractérisée en ce que le côté de cadre (48) de chaque patin de pression (42), qui est relié au dispositif de réglage (56,58) et est éloigné de la plaque de base (34), s'amincit à partir des faces latérales (46) du cadre en direction du milieu.

6. Poutre d'application de pression selon l'une des revendications 1 à 5, caractérisée en ce que les alésages (36,50) ménagés dans la plaque de base (34) ou dans le côté de cadre (44) du patin de pression (42) tourné vers elle, sont décalés les uns par rapport aux autres dans la direction des colonnes.

7. Poutre d'application de pression selon l'une des revendications 1 à 6, caractérisée en ce que les alésages (36,50) ménagés dans la plaque de base (34) ou dans le côté de cadre (44) du patin de pression (42) tourné vers elle, sont décalés les uns par rapport aux autres dans la direction des lignes.

8. Ponceuse à bande pour le ponçage d'une pièce plane dans un procédé en continu, comprenant un appui pour la pièce et au moins un ensemble de ponçage (12) comportant une bande ponceuse (14) tournant sans fin perpendiculairement à la direction de déplacement de la pièce et une poutre d'application de pression (24) déterminée pour appuyer celle-ci sur la surface de la pièce, caractérisée en ce que la poutre d'application de pression (24) est réalisée conformément à l'une des revendications 1 à 7.

9. Ponceuse à bande selon la revendication 8, caractérisée en ce que l'ensemble de ponçage est disposé au-dessus de l'appui de la pièce.

10. Ponceuse à bande selon la revendication 8, caractérisée en ce que l'ensemble de ponçage (12) est disposé en-dessous de l'appui de la pièce.

11. Ponceuse à bande selon la revendication 10, caractérisée en ce qu'au moins deux ensembles de ponçage sont disposés l'un derrière l'autre - en considération de la direction de déplacement de la pièce au travers de la ponceuse à bande - la position et la longueur de la poutre d'application de pression de l'ensemble de ponçage étant choisies de telle façon que les zones de ponçage résultantes recouvrent au moins ensemble la largeur de la bande transporteuse.
